# EUROPÄISCHE PATENTSCHRIFT

(11) **EP 0 900 042 B1**
(45) Veröffentlichungstag und Bekanntmachung des Hinweises auf die Patenterteilung: **13.12.2000**
(21) Anmeldenummer: 97924980.2
(22) Anmeldetag: 23.05.1997
(51) Int. Cl.: A47K 5/10, A47F 1/03, G01F 11/34, G01F 11/18

(54) **DOSIERSPENDER FÜR SEIFENPULVER**
METERING DISPENSER FOR SOAP POWDER
DISTRIBUTEUR-DOSEUR POUR POUDRE DE SAVON

(30) Priorität: 24.05.1996 DE 29609312 U; 12.10.1996 DE 29617516 U
(43) Veröffentlichungstag der Anmeldung: 10.03.1999
(62) Teilanmeldung aus: 99115573.0
(73) Patentinhaber: Hirtler GmbH, 79423 Heitersheim (DE)
(72) Erfinder: GALLINA, Ferenc, D-79268 Bötzingen (DE); STABEN, Jan, Willem, D-79219 Staufen (DE)
(74) Vertreter: Dinné, Erlend
(86) Internationale Anmeldenummer: EP9702655
(87) Internationale Veröffentlichungsnummer: WO9745048

(56) Entgegenhaltungen:
- CH-A- 414 966
- CH-A- 443 588
- DE-B- 1 283 470
- DE-C- 81 356
- DE-C- 188 400
- DE-C- 445 408
- US-A- 1 497 716
- US-A- 1 558 275
- US-A- 1 635 139
- US-A- 1 993 401
- US-A- 2 607 514
- US-A- 2 730 271

## Beschreibung

Die Erfindung bezieht sich auf Dosierspender für Seifenpulver zum dosierten Abstreuen oder dergleichen von Seifenpulver auf die Hand gemäß dem Oberbegriff des Anspruchs 1.

Aus hygienischen Gründen wird oftmals anstatt Stückseife Flüssigseife aus diversen Ausführungen von Flüssigseifenspendern benützt. In gewerblichen bzw. öffentlichen Waschräumen ist die Verwendung von Flüssigseifenspendern generell üblich, da Vorschriften das Benutzen von Stückseife verbieten. Gelegentlich trifft man auch noch Vorrichtungen zum Abschaben von einem Seifenstück an, wodurch ein Berühren des Seifenstückes mit der Hand ausgeschlossen wird.
Wegen der günstigeren Eigenschaften, wie beispielsweise der Abbaubarkeit, würde man gerne Seifenpulver benutzen; es fehlt aber offensichtlich an praktischen, kostengünstig herstellbaren Dosierspendern dafür. Der Einsatz von Seifenpulver würde sich auch deshalb anbieten, weil sich in den letzten Jahren durch neue Herstellungsverfahren die Eigenschaften der Seifenpulver, insbesondere die Rieselfähigkeit, verbessert haben.

Die bisher bekannten Ausführungen nach US 2.681.169, FR 934 501, DE 17 79 727 und DE 26 46 882 sind Spender, aber keine Dosierspender-Vorrichtungen, d.h., bei Betätigung wird ein Verschluß geöffnet, und es läuft Seifenpulver aus, bis die Öffnung verschlossen wird. Dabei wird oft viel Aufwand betrieben um eine Brückenbildung des Seifenpulvers zu verhindern. Die Ausführungen sind kompliziert und teuer.
Die Ausführung nach DE 35 11 507 ist zum Dosierspenden von größeren Mengen geeignet und ist für Waschpulver für Waschmaschinen gedacht. Ein Nachteil der Ausführung ist, daß während des Anhebens des Schließkolbens von der unteren in die obere Stellung beide Öffnungen offen sind, wodurch die Dosierung ungenau und die Dosierung von kleinen Mengen unmöglich ist.

Aus der CH 443 588 ist ein Verschlußsystem für einen ein puder- oder granulatförmiges Gut enthaltenden Spender bekannt. Das Verschlußsystem weist einen Dosierhebel auf, der eine Betätigungsfläche und eine Verschlußplatte in sich vereinigt. Auf der Platte ist ein Steg mittels einer axialen Lagerung am Dosierhebel befestigt. Unter Verwendung der gleichen Lagerung wird schließlich ein kegelförmiger Deckel mit dem Steg verbunden. Schließlich ist eine Rückstellfeder zwischen einer speziellen Halterung am Spender und dem Dosierhebel vorhanden.

In der CH 414 966 wird ebenfalls ein Verschlußsystem für einen ein puder- oder granulatförmiges Gut enthaltenden Spender offenbart. Im Verschlußsystem ist eine mehrteilige Baueinheit aus einer Verschlußplatte, einem die Verschlußplatte sowie einen kegelförmigen Deckel verbindenden Steg sowie dem Steg selbst vorhanden. Diese Baueinheit kann durch einen von außen zu bedienenden Hebel auf- und abwärts bewegt werden, um dem Inhalt des Spenders portioniert abgeben zu können.

Die US 2,730,271 offenbart einen Spender für Seifenpulver, der aus einem zylindrischen Gehäuse besteht, das sich nach unten konisch verjüngt, wobei mittig ein kreisrunder Ausschnitt, der sich zylindrisch ein kleines Stück fortsetzt, vorhanden ist, durch den das zu verspendende Pulver rieseln kann. Verschlossen wird der Ausschnitt durch einen Hebel, der von außen kommend durch den Ausschnitt gehend sich bis in das Gehäuse erstreckt. Der Hebel wird am Kopf des Gehäuses mittels einer spiralförmigen Feder an einem Zwischenboden fixiert, so daß der Hebel, nachdem dieser zuvor bei Betätigung nach unten gedrückt worden ist, wieder in die Ausgangslage zurückgeht und dabei den zuvor freigegeben Ausschnitt verschließt. In Bereich der zylindrisch Fortsetzung des Ausschnitts befinden sich auf dem Hebel zwei kegelförmige Körper, die aufeinander liegen, und zwar dergestalt, daß in Ruhestellung der untere den Ausschnitt verschließt und bei Betätigung des Hebels der obere den Ausschnitt.

Aus der DE 81 356 ist ein weiterer Spender für Pulver bekannt. Auch dieser Spender weist ein zylindrisches Gehäuse auf, das sich nach unten konisch verjüngt, wobei mittig ein kreisrunder Ausschnitt, der sich zylindrisch ein kleines Stück fortsetzt, vorhanden ist. Der zylindrische Teil des Ausschnitts wird durch zwei auf einem Hebel befindliche Kugeln verschlossen, in Ruhestellung der untere Teil mit der unteren Kugel, bei Betätigung des Hebels mit der oberen Kugel der obere Teil. Der Hebel ist im Deckel gelagert und geführt, wobei eine um den Heben gelegte Feder beim Drücken auf den Hebel eine Gegenkraft entwickelt, die den Hebel nach dem Lösen wieder nach oben bewegt.

Die DE 445 408 zeigt einen Spender, der vergleichbar mit dem Spender aus der DE 81 356 ist. Der Hebel trägt zwei konische Ventilkörper, die die Funktion der beiden Kugeln wahrnehmen.

Die US 2,607,514 zeigt einen komplizierten Verschluß für einen Spender, der sich im wesentlichen aus zwei miteinander beweglich verknüpften Hebeln zusammensetzt. Der senkrecht stehende Hebel setzt sich in das Innere des Gehäuses des Spenders fort. Das Gehäuse ist zylindrisch, verjüngt sich nach unten konisch, wobei mittig ein kreisrunder Ausschnitt, der sich zylindrisch ein kleines Stück fortsetzt, ausgebildet ist. Der erste Hebel weist zwei Erweiterungen auf, wobei die untere den Ausschnitt bei geschlossener Stellung zusetzt und die obere den Ausschnitt bei geöffneter Stellung. Weiterhin ist der Hebel durch eine Feder in der geschlossenen Stellung arretiert. Am unteren Ende des ersten Hebels ist ein zweiter nahezu in einem rechten Winkel angesetzt, der einseitig am Gehäuse gelagert ist. Durch Druck auf das nichtgelagerte Ende des zweiten Hebels bewegt sich dieses Ende des Hebels nach unten, woraus eine axiale Bewegung des ersten Hebels resultiert, die zu einer gleichzeitigen Freigabe des Ausschnitts führt.

Aufgabe der Erfindung war es, einen Dosierspender für Seifenpulver zur Verfügung zu stellen, der die aufgeführten Nachteile des Stands der Technik nicht aufweist und der ähnlich einfach zu handhaben ist wie die bekannten Dosierspender für Flüssigseife.

Gelöst wird diese Aufgabe durch einen Spender, wie er im Anspruch 1 dargestellt. Die Unteransprüche stellen dabei vorteilhafte Weiterbildungen der Erfindung dar.

Demgemäß besteht der Dosierspender für Seifenpulver zum dosierten Abstreuen von Seifenpulver oder dergleichen auf die Hand aus einem Spenderteil, einem Behälter und einer Halterung, wobei das Spenderteil im Behälter integriert oder abtrennbar sein kann.

Das Spenderteil weist zumindest ein Streuloch auf, des weiteren einen Dosierhebel. Der Dosierhebel hat seinerseits eine Betätigungsfläche und zumindest einen Dosierverschlußkolben.

Die Dosierverschlußkolben ragen durch die Streulöcher in das Innere des Behälters. Weiterhin sind am Dosierverschlußkolben in Richtung zum Inneren des Behälters ein Steg und darauf ein Verschlußteil angeformt, wobei das Verschlußteil an der am Steg befindlichen Seite kugel- oder kegelförmig geformt ist und das Verschlußteil in der Spenderstellung die Streulöcher von innen verschließt. Auf diese Weise ergibt sich zwischen Dosierverschlußkolben und Verschlußteil ein Hohlraum, der das Volumen des bei einer Betätigung des Dosierspenders zu spendende Seifenpulver bestimmt. Aus dem Volumen des Hohlraums resultiert dementsprechend auch die Wandhöhe der Streulöcher.

Schließlich weist der Dosierhebel eine angeformte Rückstellfeder auf.

Die Streulöcher sind in der Grundstellung des Dosierhebels oben offen und unten geschlossen, nach dem Betätigen des Dosierhebels in der Spenderstellung oben geschlossen und unten offen.

Die Betätigungsfläche am Dosierhebel ist vorzugsweise so angeordnet, daß bei der Spenderbetätigung durch Daumen oder Finger einer Hand das zu dosierende Seifenpulver auf die Handfläche der gleichen Hand fällt.

Die Durchmesser der Dosierverschlußkolben sind üblicherweise größer als der Durchmesser der Streulöcher, um in der Grundstellung eine Verschließen der Streulöcher sicherzustellen.
In einer vorteilhaften Ausführungsform ist der Dosierverschlußkolben im Durchmesser kleiner als der Durchmesser der Streulöcher, wobei der Spalt zwischen Dosierverschlußkolben und Streulöcher so klein ist, daß durch Eigenreibung des Seifenpulvers dennoch kein Seifenpulver durchfällt.

In einer weiteren vorteilhaften Ausführungsform sind auf dem Verschlußteil Erhöhungen angeformt.

In einer weiteren vorteilhaften Ausführungsform ist der Dosierhebel selbst federnd am Grundkörper oder an der Halterung in einem Schwenkpunkt drehbar gelagert.

Als Halterung, die vorzugsweise L-förmig ausgebildet ist, sind vorteilhafterweise am Grundkörper Standfüße angeformt.

Schließlich können die Dosierverschlußkolben auf am Dosierhebel angeformte Stege sitzen, die schräg abfallende Flächen aufweisen.

Der erfindungsgemäße Dosierspender für Seifenpulver ist hervorragend geeignet, die gestellte Aufgabe zu lösen. Er ist ähnlich einfach zu handhaben wie die bekannten Dosierspender für Flüssigseife. Bei Betätigung streut er jeweils eine bestimmte, relativ kleine Menge Seifenpulver auf die betätigende Hand. Es ist dabei gleichgültig, ob der das Seifenpulver enthaltende Behälter nachfüllbar oder durch einen gefüllten Behälter auswechselbar ist.
Die Halterung kann wie bei den bekannten Dosierspendern für Flüssigseife ausgebildet werden oder so, daß der Dosierspender auf einer Fläche stehen kann.

Die durch die Erfindung erreichten Vorteile sind zusammenfassend darin zu sehen, daß die Ausführung nicht nur ein Dosieren, sondern ein flächiges Streuen von Seifenpulver ermöglicht, aus wenigen einfachen Teilen besteht und wirtschaftlich herstellbar ist.

Im folgenden wird die Erfindung anhand von Zeichnungen beispielsweise erläutert, ohne die Erfindung damit unnötig einschränken zu wollen. Es zeigen
- Figur 1: den Längsschnitt durch einen Dosierspender für Seifenpulver, Betätigung von oben, Dosierverschlußkolbendurchmesser kleiner als Streulochdurchmesser,
- Figur 2: die Draufsicht auf den Dosierspender von unten,
- Figur 3: den Längsschnitt durch einen Dosierspender für Seifenpulver, Betätigung von hinten, Dosierverschlußkolbendurchmesser größer als Streulochdurchmesser,
- Figur 4: die Teilansicht auf den Boden des Spenderteils von innen,
- Figur 5: den Längsschnitt durch einen Dosierspender für Seifenpulver mit federndem Dosierhebel und am Spenderteil angeformten Standfüßen als Halterung,
- Figur 6: ein Ansichtsbild von hinten auf den Dosierspender nach Figur 5,
- Figur 7: in verkleinertem Maßstab die Seitenansicht eines Dosierspenders für Seifenpulver mit einer Halterung zur Wandbefestigung, Betätigung von oben,
- Figur 8: in verkleinertem Maßstab die Seitenansicht eines Dosierspenders für Seifenpulver mit einer Wand-Standhalterung, Betätigung von vorne

In den Figuren 1 bis 8 sind Dosierspender für Seifenpulver dargestellt, welche in ihrem grundsätzlichen Aufbau aus einem Spenderteil (1) mit dem Dosierhebel (4), dem Behälter (2) und der Halterung (3) bestehen. Der Spenderteil (1) weist ein oder mehrere Streulöcher (6) auf. Der Dosierhebel (4) weist so viele Dosierverschlußkolben (11) auf, wie der Spenderteil (1) Streulöcher (6) hat.
Die in dem Streuloch befindliche Fläche der Dosierverschlußkolben (11) ist kegel- oder kugelförmig ausgebildet und verschließt in der Grundstellung des Dosierspenders die Streulöcher (6) von unten. Auf dieser Fläche steht ein Steg (15), und auf diesem Steg (15) sitzt ein Verschlußteil (8), das nach dem Betätigen des Dosierhebels (4) in der Spenderstellung die Streulöcher (6) von oben verschließt, während gleichzeitig der Dosierverschlußkolben (11) die Streulöcher (6) unten öffnet. Das in dem zwischen Dosierverschlußkolben (11) und Verschlußteil (8) gebildeten Hohlraum befindliche Seifenpulver kann somit ins Freie fallen.

Der Dosierverschlußkolben (11) kann im Durchmesser etwas kleiner als der Durchmesser der Streulöcher (6) sein.

Der Durchmesser des Verschlußteils (8) ist kleiner als der Durchmesser des zugehörigen Streulochs (6). Auf dem Verschlußteil (8) sind weiterhin stabförmige Erhöhungen (7) angeformt, die sich bei Spenderbetätigung im Behälter mit dem Seifenpulver bewegen und eine Brückenbildung des Seifenpulvers verhindern.

Damit das Seifenpulver frei herunterfallen kann, sind die Dosierverschlußkolben (11) vorteilhafterweise auf Stege (12) gesetzt, die oben schräg abfallende Flächen aufweisen.

Der Dosierhebel (4) wird durch eine angeformte Rückstellfeder (5) in die Grundstellung gebracht. Diese angefomte Rückstellfeder kann auch dadurch gebildet sein, daß der Dosierhebel (4) selbst federnd gestaltet ist. Schließlich wird der Dosierhebel (4) am Grundkörper (1) oder an der Halterung (3) gehalten.
Die Betätigungsfläche (10) am Dosierhebel (4) ist so angeordnet, daß sie durch Daumen gedrückt oder alternativ durch einen Finger gezogen oder gedrückt werden kann und die Handfläche der betätigenden Hand somit zwangsläufig unter den Streulöchern (6) liegt. Der Drehpunkt des schwenkbaren Dosierhebels (4) liegt dementsprechend zwischen der Betätigungsfläche (10) und dem Dosierverschlußkolben (11) oder an dem der Betätigungsfläche (10) gegenüberliegenden Ende.

Bei einer bevorzugten Variante der erfindungsgemäßen Ausführung sind am Spenderteil (1) als Halterung (3) Standfüße (14) angeformt, und die Betätigungsfläche (10) des Dosierhebels (4) liegt oben.
Bei der Ausführung zum Nachfüllen wird der Behälter (2) oben mit einem Deckel (13) ausgeführt.

## Patentansprüche

1. Dosierspender für Seifenpulver zum dosierten Abstreuen von Seifenpulver oder dergleichen auf die Hand, bestehend aus einem Spenderteil (1), einem Behälter (2) und einer Halterung (3), wobei das Spenderteil (1) im Behälter (2) integriert oder abtrennbar sein kann,
das Spenderteil (1) zumindest ein Streuloch (6) aufweist,
das Spenderteil (1) einen Dosierhebel (4) aufweist, der eine Betätigungsfläche (10) und zumindest einen angeformten Dosierverschlußkolben (11) aufweist, wobei die Dosierverschlußkolben (11) durch die Streulöcher (6) in das Innere des Behälters (2) ragen,
die Streulöcher (6) in der Grundstellung des Dosierhebels (4) oben offen und unten geschlossen, nach dem Betätigen des Dosierhebels (4) in der Spenderstellung oben geschlossen und unten offen sind, dadurch gekennzeichnet,
daß am Dosierverschlußkolben (11) in Richtung zum Inneren des Behälters (2) ein Steg (15) und darauf ein Verschlußteil (8) angeformt sind, das an der am Steg (15) befindlichen Seite kugel- oder kegelförmig geformt ist und das in der Spenderstellung die Streulöcher (6) von innen verschließt,
daß der Dosierhebel (4) eine angeformte Rückstellfeder (5) aufweist.

2. Dosierspender für Seifenpulver nach Anspruch 1 dadurch gekennzeichnet, daß die Betätigungsfläche (10) am Dosierhebel (4) so angeordnet ist, daß bei der Spenderbetätigung durch Daumen oder Finger einer Hand das zu dosierende Seifenpulver auf die Handfläche der gleichen Hand fällt.

3. Dosierspender für Seifenpulver nach den Ansprüchen 1 oder 2, dadurch gekennzeichnet, daß
der Dosierverschlußkolben (11) im Durchmesser kleiner ist als der Durchmesser der Streulöcher (6), wobei der Spalt zwischen Dosierverschlußkolben (11) und Streulöcher (6) so klein ist, daß durch Eigenreibung des Seifenpulvers kein Seifenpulver durchfällt.

4. Dosierspender für Seifenpulver nach den Ansprüchen 1 bis 3, dadurch gekennzeichnet, daß auf dem Verschlußteil (8) Erhöhungen (7) angeformt sind

5. Dosierspender für Seifenpulver nach den Ansprüchen 1 bis 4, dadurch gekennzeichnet, daß der Dosierhebel (4) selbst federnd am Grundkörper (1) oder an der Halterung (3) in einem Schwenkpunkt (9) drehbar gelagert ist.

6. Dosierspender für Seifenpulver nach den Ansprüchen 1 bis 5, dadurch gekennzeichnet, daß als Halterung (3) am Grundkörper (1) Standfüße (14) angeformt sind.

7. Dosierspender für Seifenpulver nach den Ansprüchen 1 bis 6, dadurch gekennzeichnet, daß die Halterung (3) L-förmig ausgebildet ist.

8. Dosierspender für Seifenpulver nach den Ansprüchen 1 bis 7, dadurch gekennzeichnet, daß die Dosierverschlußkolben (11) auf am Dosierhebel (4) angeformten Stegen (12) sitzen, die schräg abfallende Flächen aufweisen.

## Claims

1. Powdered-soap dispenser for sprinkling powdered soap or the like onto the hand in an apportioned manner, comprising a dispenser part (1), a container (2) and a mount (3), it being possible for the dispenser part (1) to be integrated in the container (2) or to be separable, it being the case that the dispenser part (1) has at least one sprinkling hole (6), that the dispenser part (1) has an apportioning lever (4) which has an actuating surface (10) and at least one integrally formed apportioning closure piston (11), the apportioning closure pistons (11) projecting through the sprinkling holes (6) into the interior of the container (2), and that the sprinkling holes (6) are open at the top and closed at the bottom in the basic position of the apportioning lever (4) and, following actuation of the apportioning lever (4), are closed at the top and open at the bottom in the dispensing position, characterized in that, in the direction towards the interior of the container (2), the apportioning closure piston (11) has integrally formed on it a web (15) and, following this, a closure part (8) which, on the side located on the web (15), is of spherical or conical shape and, in the dispensing position, closes the sprinkling holes (6) from the inside, and in that the apportioning lever (4) has an integrally formed restoring spring (5).

2. Powdered-soap dispenser according to Claim 1, characterized in that the actuating surface (10) on the apportioning lever (4) is arranged such that, when the dispenser is actuated by the thumb or fingers of one hand, the powdered soap which is to be apportioned falls onto the palm of the same hand.

3. Powdered-soap dispenser according to Claim 1 or 2, characterized in that the diameter of the apportioning closure piston (11) is smaller than the diameter of the sprinkling holes (6), the gap between the apportioning closure piston (11) and sprinkling holes (6) being so small that, as a result of internal friction in the powdered soap, no powdered soap falls through.

4. Powdered-soap dispenser according to Claims 1 to 3, characterized in that elevations (7) are integrally formed on the closure part (8).

5. Powdered-soap dispenser according to Claims 1 to 4, characterized in that the apportioning lever (4) is mounted in an inherently resilient manner on the basic body (1) or on the mount (3) such that it can be rotated at a pivot point (9).

6. Powdered-soap dispenser according to Claims 1 to 5, characterized in that, as the mount (3), standing feet (14) are integrally formed on the basic body (1).

7. Powdered-soap dispenser according to Claims 1 to 6, characterized in that the mount (3) is of L-shaped design.

8. Powdered-soap dispenser according to Claims 1 to 7, characterized in that the apportioning closure pistons (11) are seated on webs (12) which are integrally formed on the apportioning lever (4) and have surfaces which slope down obliquely.

## Revendications

1. Distributeur-doseur de savon en poudre pour verser des doses de savon en poudre ou similaire dans la main, se composant d'une partie distributeur (1), d'un récipient (2) et d'un support (3), la partie distributeur (1) étant intégrée dans le récipient (2) ou pouvant en être séparée,
la partie distributeur (1) présentant au moins un trou de distribution (6),
la partie distributeur (1) présentant une manette de dosage (4), qui présente une face d'actionnement (10) et au moins un piston de fermeture du doseur (11) formé sur elle, les pistons de fermeture du doseur (11) saillant à travers les trous de distribution (6) jusqu'à l'intérieur du récipient (2),
les trous de distribution (6) dans la position de base de la manette de dosage (4) étant ouverts en haut et fermés en bas, et après l'actionnement de la manette de dosage (4), dans la position de distribution, étant fermés en haut et ouverts en bas,
caractérisé en ce que
sur le piston de fermeture du doseur (11), en direction de l'intérieur du récipient (2), sont formés une tige (15) et par-dessus une pièce de fermeture (8), la pièce de fermeture étant formée avec une forme sphérique ou conique du côté se trouvant sur la tige (15), et la pièce de fermeture fermant par l'intérieur les trous de distribution (6) dans la position de distribution,
et en ce que la manette de dosage (4) présente un ressort de rappel (5) formé sur elle.

2. Distributeur-doseur de savon en poudre selon la revendication 1, caractérisé en ce que la face d'actionnement (10) est disposée sur la manette de dosage (4) de telle sorte que lors de l'actionnement du distributeur par le pouce ou le doigt d'une main, le savon en poudre à doser tombe sur la paume de cette même main.

3. Distributeur-doseur de savon en poudre selon les revendications 1 ou 2, caractérisé en ce que le piston de fermeture du doseur (11) a un diamètre plus petit que le diamètre des trous de distribution (6), l'interstice entre les pistons de fermeture du doseur (11) et les trous de distribution (6) étant si petit qu'aucun savon en poudre ne peut s'échapper sous l'effet du frottement propre du savon en poudre.

4. Distributeur-doseur de savon en poudre selon les revendications 1 à 3, caractérisé en ce que des rehaussements (7) sont formés sur la partie de fermeture (8).

5. Distributeur-doseur de savon en poudre selon les revendications 1 à 4, caractérisé en ce que la manette de dosage (4) est elle-même montée à ressort sur le corps de base (1) ou sur le support (3) de manière rotative autour d'un pivot (9).

6. Distributeur-doseur de savon en poudre selon les revendications 1 à 5, caractérisérisé en ce que des pieds de support (14) sont formés sur le corps de base (1) en tant que support (3).

7. Distributeur-doseur de savon en poudre selon les revendications 1 à 6, caractérisé en ce que le support (3) a une forme en L.

8. Distributeur-doseur de savon en poudre selon les revendications 1 à 7, caractérisé en ce que les pistons de fermeture du doseur (11) reposent sur des tiges (12) formées sur la manette de dosage (4), lesquelles présentent des faces descendant en biais.
